# EUROPÄISCHE PATENTSCHRIFT

(11) **EP 3 061 371 B1**
(45) Veröffentlichungstag und Bekanntmachung des Hinweises auf die Patenterteilung: **01.08.2018**
(21) Anmeldenummer: 16156613.8
(22) Anmeldetag: 22.02.2016
(51) Int. Cl.: A47K 3/17, A47K 3/40

(54) **DUSCHBODEN**
SHOWER BOTTOM
SOL DE DOUCHE

(30) Priorität: 26.02.2015 DE 102015102754
(43) Veröffentlichungstag der Anmeldung: 31.08.2016
(73) Patentinhaber: ACO Severin Ahlmann GmbH & Co. KG, 24782 Büdelsdorf (DE)
(72) Erfinder:
(74) Vertreter: Bohnenberger, Johannes

(56) Entgegenhaltungen:
- EP-A1- 1 331 315
- DE-A1-102010 061 023
- DE-A1-102013 101 426

## Beschreibung

Die Erfindung betrifft einen Duschboden.

Es ist bekannt, Duschen mit einer Wanne aufzubauen, wobei der Boden des umgebenden Raumes an diese angrenzt. Derartige Duschwannen sind inzwischen nicht nur aus optischen Gründen sondern auch aus Gründen der Stolpergefahr oder der problematischen Benutzbarkeit für Behinderte nicht mehr gewünscht.

Eine Alternative besteht darin, Entwässerungsrinnen derart im Duschbereich anzubringen, dass dieser vollständig entwässert wird. Gegebenenfalls wird hier auch noch mit Neigung gearbeitet, was den Aufbau noch umständlicher und handwerklich anspruchsvoller macht.

Schließlich sind auch Duschböden auf dem Markt erhältlich, die als Einbauelement auf dem Bodenniveau aufbaubar sind. Derartige Konstruktionen sind sozusagen als Doppelböden aufgebaut, die auf einem Unterboden aufstellbar sind. Solche Doppelböden sind z.B. aus der DE 29 18 240 C2, der DE 296 09 619 U1, der DE 39 08 754 C2, der DE 40 07 135 A1 oder der DE 195 35 861 A1 bekannt. Bei allen diesen Doppelböden sind Trägerprofile vorgesehen, an deren Unterseiten Stützfüße über Verbindungselemente angebracht sind, die man auf einem Unterboden höhenverstellbar aufsetzen kann. Problematisch hierbei ist jeweils die Montage. Zum einen sind alle diese Doppelböden relativ hochbauend, benötigen also einen relativ großen Abstand zwischen dem Unterboden und den begehbaren Flächenelementen, die auf den Trägerprofilen aufliegen. Zum anderen besteht bei einem Duschboden das Problem, dass die Ablaufleitungen bei der Platzierung der Stützfüße im Weg sind. Das Einrichten der korrekten Positionen der Stützfüße ist umständlich, selbst wenn eine Verschiebbarkeit der Stützfüße entlang der Trägerprofile im Prinzip gewährleistet ist.

Das Dokument DE 10 2010 061 023 A1 offenbart einen Duschboden mit den Merkmalen des Oberbegriffs von Anspruch 1.

Der Erfindung liegt die Aufgabe zu Grunde, einen Duschboden aufzuzeigen, der bei einfachem und platzsparendem Aufbau leicht montierbar ist.

Diese Aufgabe wird durch einen Duschboden nach Patentanspruch 1 gelöst. Insbesondere wird diese Aufgabe durch einen Duschboden, umfassend Trägerprofile mit Ober-, Unter- und Seitenflächen, Stützfüße, die an den Trägerprofilen mittels Verbindungselementen befestigbar und auf einem Unterboden aufstellbar sind, begehbare Flächenelemente, die auf die Trägerprofile auflegbar sind und eine Abflusseinrichtung zum Abführen von Duschwasser, die mit den Flächenelementen und/oder den Trägerprofilen verbindbar ist, wobei die Verbindungselemente von Seitenfläche der Trägerprofile derart hervorstehend an diesen befestigbar sind, dass die Stützfüße neben den Trägerprofilen nach unten, in Richtung auf den Unterboden ragen, gelöst. Dadurch also, dass die Verbindungselemente und somit auch die Stützfüße nicht wie bisher üblich unter den Trägerprofilen sitzen, wird zum einen die Bauhöhe der Anordnungen verringert, zum anderen ergibt sich eine bessere Handhabbarkeit beim Aufbau an der Baustelle, weil die Übersichtlichkeit der Anordnung bei der Montage verbessert wird.

Die Verbindungselemente sind vorzugsweise zur Verbindung von mindestens zwei Trägerprofilen miteinander sowie mit einem Stützfuß ausgebildet. Die Verbindungselemente erfüllen somit zwei Funktionen gleichzeitig, nämlich die Bereitstellung eines Stützfußes sowie ein weiteres Grundelement zum Aufbau eines "Gitternetzes" aus Trägerprofilen, auf welche dann die Flächenelemente auflegbar sind. Vorzugsweise sind hierbei die Verbindungselemente einerseits in Längsrichtung eines Trägerprofils positionierbar und andererseits mit einem weiteren Trägerprofil an dessen Ende verbindbar ausgebildet. Bei dieser Anordnung ergibt sich eine besonders hohe Vielseitigkeit. Weiterhin wird eine Anordnung bevorzugt, bei welcher die Verbindungselemente mit mindestens zwei Trägerprofilen an deren Enden verschiebbar verbindbar ausgebildet sind.

Ebenso ist ein Verbindungselement von Vorteil, das mit zwei im Wesentlichen senkrecht zueinander und einem zwischen diesen, vorzugsweise in einem Winkel von 45° liegenden dritten Hohlprofil an deren jeweiligen Enden ausgebildet ist. In diesem Fall kann die Anordnung auch derart getroffen sein, dass der Stützfuß direkt unter diesem Verbindungselement sitzt, wobei an dieser Stelle betont sei, dass diese Anordnung ebenfalls als erfindungswesentlich angesehen wird.

Die Verbindungselemente weisen vorzugsweise eine Aufnahme zum drehfesten Einstecken eines Schraubenkopfes eines Stützfußes auf. Diese Aufnahme hält den Schraubenkopf drehfest, so dass der Fuß, in den die Schraube eingedreht wird, weiter ein- oder weniger weiter eingedreht werden kann, um eine Höhenverstellbarkeit zu gewährleisten. Insgesamt wird also eine Längenveränderbarkeit der Stützfüße vorgeschlagen.

Vorzugsweise weisen die Stützfüße ein Element auf, über welches eine Vibrations- und Schalldämmung bzw. Schwingungsentkopplung stattfindet, so dass das Geräusch des "prasselnden" Wassers nicht in die Hausstruktur eingetragen wird.

Die Abflusseinrichtung ist erfindungsgemäß zur Verbindung mit mindestens zwei Trägerprofilen ausgebildet, die zur Anpassung auf der Baustelle zuschneidbar sind. Vorzugsweise weist sie hierzu Verbindungselemente auf oder ist zur Anbringung von solchen ausgebildet, so dass einerseits die Abflussrichtung an den Trägerprofilen hält, andererseits diese miteinander verbindet.

Vorzugsweise umfasst jedes Verbindungselement zur Verbindung mit mindestens einem Trägerprofil mindestens einen in einen Hohlraum eines Trägerprofils derart einsteckbaren Steckblock, dass der Steckblock an im Wesentlichen allen Innenwänden des Hohlraums anliegt. Dadurch wird eine hohe Stabilität gewährleistet.

Die Flächenelemente umfassen vorzugsweise Wabenplatten, so dass ein geringes Gewicht und darum ein leichter Aufbau, andererseits aber eine hohe Stabilität gewährleistet sind.

Insgesamt wird also auch ein Duschbodenbausatz beansprucht, der jeweils mehrere Hohlprofile, Flächenelemente und Stützfüße der oben beschriebenen Art und zusätzlich die beschriebenen Verbindungselemente umfasst.

Nachfolgend werden Ausführungsformen der Erfindung anhand von Abbildungen näher erläutert. Hierbei zeigen
- Fig. 1: eine perspektivische Draufsicht auf eine erste Ausführungsform eines Duschbodens,
- Fig. 2: den Duschboden nach Fig. 1 ohne Flächenelemente,
- Fig. 3: eine perspektivische Darstellung ähnlich der nach Fig. 1, jedoch auf eine weitere Ausführungsform,
- Fig. 4: den Duschboden nach Fig. 3 ohne Flächenelemente,
- Fig. 5: einen Ausschnitt mit einem Stützfuß und einem Trägerprofilabschnitt aus Fig. 2,
- Fig. 6 und 7: verschiedene perspektivische Ansichten des Stützfußes aus Fig. 5,
- Fig. 8: eine Seitenansicht des Stützfußes aus den Fig. 5-7,
- Fig. 9: eine Darstellung ähnlich der nach Fig. 5 jedoch mit einem Stützfuß, der zwei Profilabschnitte miteinander verbindet,
- Fig. 10: eine andere perspektivische Darstellung des Stützfußes nach Fig. 9 ohne Trägerprofilabschnitte, und
- Fig. 11-13: eine weitere Ausführungsform eines Stützfußes in einer Darstellung ähnlich der nach den Fig. 9 und 10.

In der nachfolgenden Beschreibung werden für gleiche und gleich wirkende Teile dieselben Bezugsziffern verwendet.

Wie aus den Fig. 1 und 2 ersichtlich, umfasst diese Ausführungsform des Duschbodens einen Rahmen aus Trägerprofilen 10, der über weitere, sternförmig nach innen verlaufende Trägerprofile 10 mit einer Abflusseinrichtung 8 verbunden ist.

An den Trägerprofilen 10 sind Stützfüße 20 über Verbindungselemente 30, 30' und 30" verbunden.

Die Stützfüße 20 umfassen Schrauben 21, die in Gewindefüße 23 eingeschraubt werden können.

Die Verbindungselemente 30 sind entlang der Trägerprofile 10 verschiebbar, so dass beim Aufstellen eines solchen Duschbodens dort angebrachte Verbindungsleitungen zu den Abflusseinrichtungen 8 leicht ausgewichen werden kann. Das Einstellen, also Verschieben der Stützfüße 20 samt den Verbindungselementen 30 wird dadurch erheblich erleichtert, dass die Verbindungselemente 30 seitlich von den Trägerprofilen 10 hervorragen. Weiterhin wird das Einstellen der Stützfüße 20, also das Einschrauben der Gewindefüße 23 auf den Schrauben durch diese über den Trägerprofilen 10 seitliche Anordnung der Stützfüße 20 in den Verbindungselementen 30 erleichtert. Die minimale Bauhöhe wird gegenüber einer Befestigung der Verbindungselemente unter den Trägerprofilen verringert.

Die Ausführungsform nach den Fig. 3 und 4 unterscheidet sich von der nach den Fig. 1 und 2 dadurch, dass keine sternförmige Anordnung sondern ein gitterförmiger Rahmen aus Trägerprofilen 10 mit einer endseitigen Abflusseinrichtung 8, die als Rinne ausgebildet ist, vorgesehen ist.

In beiden Fällen ist ein Zuschneiden der Trägerprofile und der auf diese aufgelegten Flächenelemente 1, 2, 3 und 4 möglich, so dass sogar noch auf der Baustelle Anpassungsarbeiten mit relativ geringem Aufwand vorgenommen werden können.

Nachfolgend wird auf die Fig. 5-8 Bezug genommen, um die Konstruktion der Verbindungselemente 30 und Stützfüße 20 näher zu erläutern.

Die Verbindungselemente 30 weisen eine Aufnahme 31 für einen Schraubenkopf der Schraube 21 der Stützfüße 20 auf. In diese Aufnahme 31 kann die Schraube mit ihrem Kopf von der Seite her, also für den Monteur frei zugänglich eingesteckt werden, wobei die Dimensionierung der Aufnahme 31 derart ist, dass der Schraubenkopf 22 drehfest gehalten wird.

Das Verbindungselement 30 weist weiterhin einen Steckblock 32 auf, der über einen durch Kerben 34 und 35 verjüngten Bereich mit einem Halteblock 33 verbunden ist, in welchem die Aufnahme 31 für den Schraubenkopf sitzt.

Die Trägerprofile 10, deren Querschnitt insbesondere aus Fig. 8 hervorgeht, weisen eine Oberfläche 11 auf, auf der die Flächenelemente 1-4 auflegbar bzw. befestigbar sind. Eine der Oberfläche 11 gegenüberliegende Unterfläche 12 ist identisch zur Oberfläche 11 geformt, so dass eine spiegelsymmetrische Anordnung entsteht. Einer geschlossenen Seitenfläche 13 liegt eine offene Seitenfläche 14 gegenüber, deren Öffnung so weit ist, dass bei einem Einstecken des Steckblocks 32 in ein Trägerprofil 10 die Öffnungsränder locker in den Kerben 34 und 35 sitzen. Weiterhin ist die Dimensionierung derart getroffen, dass der Steckblock 32 an den Innenwänden des Trägerprofils 10 im Wesentlichen bündig anliegt, so dass ein wackelfreier Halt gewährleistet ist.

Die Flächen 12 und 13 des Trägerprofils 10 weisen Sicken 16 auf, welche einerseits die Biegefestigkeit der Trägerprofile 10 erhöhen, andererseits gewährleisten, dass trotz bündigen Anliegens des Steckblockes 32 am Material des Trägerprofils 10 eine Verschiebbarkeit entlang des Trägerprofils 10 gewährleistet ist.

Die Ausführungsform des Verbindungselementes 30' gemäß den Fig. 9 und 10 unterscheidet sich von der nach den Fig. 5-8 dadurch, dass der Steckblock als Endsteckblock 36 ausgebildet, welcher in ein Ende 15 eines Trägerprofils 10 eingesteckt werden kann. Die Dimensionierung samt Kerben 34 und 35 entspricht derjenigen des Verbindungsblockes 30 nach den Fig. 5-8.

An der einen Seite des Endsteckblockes 36 ist nun ein Steckblock 32 durch Kerben 34, 35 vom Endsteckblock 36 getrennt vorgesehen, der in ein Trägerprofil 10 in diesem verschiebbar eingesteckt wird. Ansonsten entspricht die Anordnung wiederum der nach den Fig. 4-8, so dass der Stützfuß 20 seitlich zu den Trägerprofilen 10 hervorragt. Bei dieser Anordnung wird also das Verbindungselement 30', das in der Ausführungsform nach den Fig. 5-8 lediglich einen Stützfuß mit einem Trägerprofil verbindet, gleichzeitig zu einem Verbindungselement zwischen zwei Trägerprofilen und zwar derart, dass das eine Trägerprofil 10 mit seinem Ende entlang eines zweiten Trägerprofils 10 an diesem verschiebbar gehalten ist.

Bei der Ausführungsform des Verbindungselementes 30" nach den Fig. 11-13 sitzt der Stützfuß 20 unterhalb des Verbindungselementes 30", welches drei Endsteckblöcke 36 umfasst, die jeweils in Enden 15 von Trägerprofilen 10 einsteckbar sind. Mit diesem Verbindungselement 30" wird der Aufbau einer Ecke des Duschbodens nach den Fig. 1 und 2 ermöglicht, wobei der Winkel zwischen dem mittleren und den seitlichen Endsteckblöcken 36 beim gezeigten Ausführungsbeispiel 45° zum Aufbau eines quadratischen Duschbodens beträgt. Andere Winkel sind natürlich möglich.

Das Verbindungselement 30" wird aber auch bei dem gitterförmigen Aufbau nach den Fig. 3-4 verwendet, wobei dann der für ein diagonal verlaufendes Trägerprofil 10 vorgesehene Steckblock 36 freibleibt.

Mit den oben beschriebenen drei Ausführungsformen von Verbindungselementen wird somit ein Bausatz zur Verfügung gestellt, der im Wesentlichen alle technisch sinnvollen Formen von Duschböden aufbaubar macht.

An dieser Stelle sei nochmals darauf hingewiesen, dass ein Aufbau auch für sich alleine als wesentlich betrachtet wird, bei welchem die Verbindungselemente sowohl zur Verbindung von mindestens einem Stützfuß mit mehreren Trägerprofilen sowie eine Verbindung von mindestens zwei Trägerprofilen miteinander geschieht.

### Bezugszeichenliste

- 1: Flächenelement
- 2: Flächenelement
- 3: Flächenelement
- 4: Flächenelement
- 8: Abflusseinrichtung
- 10: Trägerprofil
- 11: Oberfläche
- 12: Unterfläche
- 13: Geschlossene Seitenfläche
- 14: Offene Seitenfläche
- 15: Ende
- 16: Sicke
- 20: Stützfuß
- 21: Schraube
- 22: Schraubenkopf
- 23: Gewindefuß
- 30, 30', 30": Verbindungselement
- 31: Aufnahme für Schraubenkopf
- 32: Steckblock
- 33: Halteblock
- 34: Kerbe
- 35: Kerbe
- 36: Endsteckblock

## Patentansprüche

1. Duschboden, umfassend:
- Trägerprofile (10) mit Oberflächen (11), Unterflächen (12) und Seitenflächen (13, 14),
- Stützfüße (20), die an den Trägerprofilen (10) mittels Verbindungselementen (30, 30', 30") befestigbar und auf einem Unterboden aufstellbar sind,
- begehbare Flächenelemente (1-4), die auf die Trägerprofile (10) auflegbar sind und
- eine Abflusseinrichtung (8) zu Abführen von Duschwasser, die mit den Flächenelementen (1-4) und/oder den Trägerprofilen (10) verbindbar ist,
wobei die Verbindungselemente (30) von Seitenflächen (14) der Trägerprofile (10) derart hervorstehend an diesen befestigbar sind, dass die Stützfüße (20) neben den Trägerprofilen (10) nach unten, in Richtung auf den Unterboden ragen,
**dadurch gekennzeichnet, dass**
die Abflusseinrichtung (8) zur Verbindung mit mindestens zwei Trägerprofilen (10) ausgebildet ist, die zur Anpassung auf der Baustelle zuschneidbar sind.

2. Duschboden nach Anspruch 1,
**dadurch gekennzeichnet, dass**
die Verbindungselemente (30', 30") zur Verbindung von mindestens zwei Trägerprofilen (10) miteinander sowie einem Stützfuß (20) ausgebildet sind.

3. Duschboden nach einem der vorhergehenden Ansprüche, insbesondere nach Anspruch 2,
**dadurch gekennzeichnet, dass**
die Verbindungselemente (30') einerseits in Längsrichtung eines Trägerprofils (10) positionierbar und andererseits mit einem weiteren Trägerprofil (10) an dessen Ende (15) verbindbar ausgebildet sind.

4. Duschboden nach einem der vorhergehenden Ansprüche, insbesondere nach Anspruch 2,
**dadurch gekennzeichnet, dass**
die Verbindungselemente (30") mit mindestens zwei Trägerprofilen (10) an deren Enden (15) verschiebbar verbindbar ausgebildet sind.

5. Duschboden nach einem der vorhergehenden Ansprüche, insbesondere nach Anspruch 2,
**dadurch gekennzeichnet, dass**
die Verbindungselemente (30") mit zwei im Wesentlichen senkrecht zueinander und einem zwischen diesen vorzugsweise in einem Winkel von 45° liegenden dritten Hohlprofil (10) an deren jeweiligen Enden (15) verbindbar ausgebildet sind.

6. Duschboden nach einem der vorhergehenden Ansprüche,
**dadurch gekennzeichnet, dass**
die Verbindungselemente (30-30") eine Aufnahme (31) zum drehfesten Einstecken eines Schraubenkopfes (22) eines Stützfußes (20) aufweisen.

7. Duschboden nach einem der vorhergehenden Ansprüche,
**dadurch gekennzeichnet, dass**
die Stützfüße (20) längenveränderbar ausgebildet sind.

8. Duschboden nach einem der vorhergehenden Ansprüche,
**dadurch gekennzeichnet, dass**
die Stützfüße (30) ein Vibrations-, Schalldämmungs- und Schallentkopplungselement umfassen.

9. Duschboden nach einem der vorhergehenden Ansprüche, insbesondere nach Anspruch 1, **dadurch gekennzeichnet, dass**
die Abflusseinrichtung (8) Verbindungselemente (30'-30") aufweist oder zur Anbringung von solchen ausgebildet ist.

10. Duschboden nach einem der vorhergehenden Ansprüche,
**dadurch gekennzeichnet, dass**
jedes Verbindungselement (30-30") zur Verbindung mit mindestens einem Trägerprofil (10) mindestens einen in einen Hohlraum eines Trägerprofils (10) einsteckbaren Steckblock (32, 36) umfasst, so dass der Steckblock (32, 36) an im Wesentlichen allen Innenwänden des Hohlraumes anliegt.

11. Duschboden nach einem der vorhergehenden Ansprüche,
**dadurch gekennzeichnet, dass**
die Flächenelemente (1-4) Wabenplatten umfassen.

## Claims

1. Shower bottom, comprising:
- carrier profiles (10) having upper surfaces (11), lower surfaces (12) and lateral surfaces (13, 14),
- support legs (20) that can be attached to the carrier profiles (10) by means of connecting elements (30, 30', 30") and placed on a subfloor,
- walkable area elements (1-4) that can be applied to the carrier profiles (10), and
- a draining means (8) for discharging shower water, which draining means (8) can be connected to the area elements (1-4) and/or the carrier profiles (10),
wherein the connecting elements (30) can be attached to the carrier profiles (10) so as to protrude from same in such a manner that the support legs (20) project downward next to the carrier profiles (10) toward the subfloor,
**characterized in that**
the draining means (8) is configured to connect to at least two carrier profiles (10) which can be cut for adaptation at the building site.

2. Shower bottom according to claim 1,
**characterized in that**
the connecting elements (30', 30") are configured to connect at least two carrier profiles (10) to one another as well as to one support leg (20).

3. Shower bottom according to anyone of the preceding claims, in particular according to claim 2,
**characterized in that**
the connecting elements (30') can be positioned in the longitudinal direction of a carrier profile (10), on the one hand, and are configured to be connectable to a further carrier profile (10) at the end (15) thereof, on the other.

4. Shower bottom according to anyone of the preceding claims, in particular according to claim 2,
**characterized in that**
the connecting elements (30") are configured to be connectable to at least two carrier profiles to be displaceable at the ends (15) thereof.

5. Shower bottom according to anyone of the preceding claims, in particular according to claim 2,
**characterized in that**
the connecting elements (30") are configured to be connectable to two hollow profiles, that are substantially perpendicular to one another, and to a third hollow profile (10) situated in between the same preferably at an angle of 45°, at the respective ends (15) thereof.

6. Shower bottom according to anyone of the preceding claims,
**characterized in that**
the connecting elements (30-30") include a seating (31) for inserting a screw head (22) of a support leg (20) in a torque-proof manner.

7. Shower bottom according to anyone of the preceding claims,
**characterized in that**
the support legs (20) are configured to be adjustable in length.

8. Shower bottom according to anyone of the preceding claims,
**characterized in that**
the support legs (30) comprise a vibration damping, sound damping and acoustically decoupling element.

9. Shower bottom according to anyone of the preceding claims, in particular according to claim 1,
**characterized in that**
the draining means (8) includes connecting elements (30'-30") or is configured for attachment of such elements.

10. Shower bottom according to anyone of the preceding claims,
**characterized in that**
each connecting element (30-30") comprises at least one insertion block (32, 36), which can be inserted into a hollow space of a carrier profile (10) for connecting to at least one carrier profile (10), so that the insertion block (32, 36) substantially rests against all of the inner walls of the hollow space.

11. Shower bottom according to anyone of the preceding claims,
**characterized in that**
the area elements (1-4) comprise honeycomb panels.

## Revendications

1. Sol de douche, comportant :
- des profilés porteurs (10) ayant des surfaces supérieures (11), des surfaces inférieures (12) et des surfaces latérales (13, 14),
- des pieds d'appui (20) qui peuvent être fixés sur les profilés porteurs (10) au moyen d'éléments de liaison (30, 30', 30") et être dressés sur un sous-sol,
- des éléments surfaciques praticables (1 - 4) qui peuvent être posés sur les profilés porteurs (10), et
- un dispositif d'évacuation (8) pour évacuer les eaux de douche, qui peut être relié aux éléments surfaciques (1 - 4) et/ou aux profilés porteurs (10),
dans lequel
les éléments de liaison (30) peuvent être fixés sur des surfaces latérales (14) des profilés porteurs (10) en faisant saillie de celles-ci de telle sorte que les pieds d'appui (20) dépassent vers le bas en direction du sous-sol à côté des profilés porteurs (10),
**caractérisé en ce que**
le dispositif d'évacuation (8) est réalisé pour être relié à au moins deux profilés porteurs (10) susceptibles d'être recoupés pour l'adaptation sur le chantier.

2. Sol de douche selon la revendication 1,
**caractérisé en ce que** les éléments de liaison (30', 30") sont réalisés pour la liaison d'au moins deux profilés porteurs (10) l'un à l'autre ainsi qu'à un pied d'appui (20).

3. Sol de douche selon l'une des revendications précédentes, en particulier selon la revendication 2,
**caractérisé en ce que**
les éléments de liaison (30') sont réalisés de manière à pouvoir être positionnés en direction longitudinale d'un profilé porteur (10) d'une part et à pouvoir être reliés à un autre profilé porteur (10) à son extrémité (15) d'autre part.

4. Sol de douche selon l'une des revendications précédentes, en particulier selon la revendication 2,
**caractérisé en ce que**
les éléments de liaison (30") sont réalisés de manière à pouvoir être reliés avec faculté de translation à au moins deux profilés porteurs (10) à leurs extrémités (15).

5. Sol de douche selon l'une des revendications précédentes, en particulier selon la revendication 2,
**caractérisé en ce que**
les éléments de liaison (30") sont réalisés de manière à pouvoir être reliés à deux profilés creux sensiblement perpendiculaires l'un à l'autre et à un troisième profilé creux (10) situé entre ceux-ci de préférence sous un angle de 45°, à leurs extrémités respectives (15).

6. Sol de douche selon l'une des revendications précédentes,
**caractérisé en ce que**
les éléments de liaison (30 - 30") présentent un logement (31) pour l'enfichage solidaire en rotation d'une tête de vis (22) d'un pied d'appui (20).

7. Sol de douche selon l'une des revendications précédentes,
**caractérisé en ce que**
les pieds d'appui (20) sont réalisés de façon variable en longueur.

8. Sol de douche selon l'une des revendications précédentes,
**caractérisé en ce que**
les pieds d'appui (20) comprennent un élément de découplage de vibrations, d'amortissement sonore et de découplage sonore.

9. Sol de douche selon l'une des revendications précédentes, en particulier selon la revendication 1,
**caractérisé en ce que**
le dispositif d'évacuation (8) comprend des éléments de liaison (30' - 30") ou est réalisé pour agencer de tels éléments.

10. Sol de douche selon l'une des revendications précédentes,
**caractérisé en ce que**
pour la liaison avec au moins un profilé porteur (10), chaque élément de liaison (30 - 30") comprend au moins un bloc d'enfichage (32, 36) enfichable dans une cavité d'un profilé porteur (10), de sorte que le bloc d'enfichage (32, 36) prend appui sensiblement contre toutes les parois intérieures de la cavité.

11. Sol de douche selon l'une des revendications précédentes,
**caractérisé en ce que**
les éléments surfaciques (1 - 4) comprennent des plaques en nids d'abeilles.
